# EUROPÄISCHE PATENTSCHRIFT

(11) **EP 3 869 091 B1**
(45) Veröffentlichungstag und Bekanntmachung des Hinweises auf die Patenterteilung: **04.05.2022**
(21) Anmeldenummer: 20158435.6
(22) Anmeldetag: 20.02.2020
(51) Int. Cl.: F21V 3/02, F21V 7/00, F21V 11/00, F21V 13/12, F21V 17/16, F21V 21/02, F21S 8/02, F21S 8/00, F21S 8/04, F21V 3/04, F21V 17/00, F21V 19/00, F21Y 103/10, F21Y 115/10

(54) **BEFESTIGUNGS-VORRICHTUNG FÜR LEUCHTMITTEL**
FASTENING DEVICE FOR LIGHTING MEANS
DISPOSITIF DE FIXATION POUR LUMINAIRES

(43) Veröffentlichungstag der Anmeldung: 25.08.2021
(73) Patentinhaber: LTS Licht & Leuchten GmbH, 88069 Tettnang (DE)
(72) Erfinder: Herrmann, Ulrich, 88178 Heimenkirch (DE); Köpplin, Erich, 88250 Weingarten (DE)
(74) Vertreter: Engelhardt, Volker

(56) Entgegenhaltungen:
- EP-A1- 2 886 945
- CA-A1- 2 828 506
- DE-A1-102018 119 606
- DE-U1-202015 105 151
- US-A1- 2011 114 977

## Beschreibung

Die Erfindung bezieht sich auf eine Befestigungs-Vorrichtung für Leuchtmittel nach dem Oberbegriff des Patentanspruches 1.

Insbesondere aus DE 10 2018 119606 A1, US 2011/114977 A1, CA 2,828,506 A1, DE 20 2015 105151 U1 oder EP 2 886 945 A1 sind solche optischen Elemente für eine Leuchte bekannt geworden, die ein längliches, sich entlang einer Längsachse erstreckendes profilartiges Element aufweisen. Dabei soll das Element aus einem reflektierenden Material bestehen und ein im wesentlichen U-förmigen Querschnitt aufweisen, sodass ein erster Schenkel, ein zweiter Schenkel und ein die beiden Schenkel miteinander verbindender Verbundschenkel gebildet sind. Dabei weist der Verbindungschenkel auf einer dem ersten Schenkel und dem zweiten Schenkel zugewandten Seite eine Lichteintrittsfläche auf. Zudem ist an dieser Seite des Verbindungschenkels ein Diffusor angeordnet, der demnach im Strahlengang der optischen Elemente positioniert ist.

Bei diesen Leuchten ist jedoch die Montage der jeweiligen Bauelemente äußerst kompliziert, denn diese sind zum einen passgenau anzufertigen und miteinander zu verbinden und zum anderen sind die Bauelemente unmittelbar miteinander zu befestigen; eine Vormontage von Baugruppen kann durch diesen bekannt gewordenen Stand der Technik nicht zur Verfügung gestellt werden.

Es ist hinlänglich bekannt, einen Tragkörper vorzusehen, der beispielsweise eine U-förmige Querschnittskontur aufweist, um an diesem eine Vielzahl von Leuchtmitteln, insbesondere LEDs arretieren zu können. Die Leuchtmittel sind dabei mittels elektrischer Leitungen mit einer elektrischen Energiequelle verbunden. Die Leuchtmittel können wahlweise ein- bzw. ausgeschaltet werden.

Solche Tragkörper können unmittelbar an Decken oder Wänden von Räumen angebracht sein; es ist auch möglich, die Tragkörper von der Decke abzuhängen. Darüber hinaus sind solche Tragköper, die oftmals eine Längenerstreckung von mehreren Metern aufweisen, in Böden eingelassen und durch eine begehbare transparente Abdeckplatte verschlossen. Die Leuchtmittel senden unabhängig von der Einbausituation eine Vielzahl von Lichtstrahlen aus, die somit einen Strahlengang bilden und die benachbarten Bereiche beleuchten.

Der Tragkörper kann auch als Unterkonstruktion bzw. als Versteifung für einen Reflektor, der mit dem jeweiligen Tragkörper mechanisch gekoppelt ist, dienen. Der Reflektor besteht üblicherweise aus einem metallischen Werkstoff in Leichtbauweise, beispielsweise Aluminium. Der Reflektor ist im Querschnitt U-förmig ausgestaltet und die Leuchtmittel sind im Inneren des Reflektors angeordnet, so dass durch die beiden Seitenwände des Reflektors die von den Leuchtmitteln ausgestrahlten Lichtwellen in Raumrichtung geleitet sind.

In dem Strahlengang der Leuchtmittel ist ferner ein Diffusor vorgesehen, durch den eine möglichst homogene und die Helligkeit beeinflussende Ausleuchtung eines bestimmten Bereiches erreicht ist.

Bei solchen Befestigungs-Vorrichtungen hat sich einerseits als nachteilig herausgestellt, dass jedes einzelne Leuchtmittel mit dem Reflektor zu verbinden ist. Eine weitere Befestigungsalternative besteht darin, eine Platine mit einer Vielzahl der Leuchtmittel auszurüsten, so dass die Platine an dem Reflektor zu fixieren ist. Solche Montagearbeiten sind jedoch äußerst zeitaufwendig und oftmals sind die Tragkörper bereits an den Decken oder Wänden befestigt und eine nachfolgende Anbringung der Leuchtmittel ist aufgrund von eng bemessenen Raumsituationen schwierig. Bei einem Austausch der Leuchtmittel sind diese Umrüstarbeiten schwierig und erfordern fachmännische Kenntnisse. An den Seiten entsteht oftmals ein Strahlengang, der seitlich nahe des Tragkörpers blendet, da die Lichtwellen in einen Bereich außerhalb der gewünschten Ausrichtung einstrahlen.

Es ist daher Aufgabe der Erfindung, eine Befestigungs-Vorrichtung der eingangs genannten Gattung derart weiterzubilden, dass eine Vielzahl von Leuchtmitteln vormontiert werden kann, um diese zeitsparend und unkompliziert an dem Reflektor und dem Tragkörper befestigen zu können. Darüber hinaus soll die Vielzahl der Leuchtmittel eine ästhetisch ansprechende Leuchten-Ausgestaltung aufweisen und eine möglichst homogene Ausleuchtung eines vorgegebenen Bereiches ermöglichen.

Diese Aufgabe ist erfindungsgemäß durch die Merkmale des kennzeichnenden Teils von Patentanspruch 1 gelöst.

Weitere vorteilhafte Weiterbildungen der Erfindung ergeben sich aus den Unteransprüchen.

Dadurch, dass in dem jeweiligen Strahlengang der Leuchtmittel ein Einsatzelement vorgesehen ist und dass das jeweilige Einsatzelement durch den Diffusor zentriert gehalten ist und sobald der Tragkörper an einer Decke, einer Wand oder dergleichen befestigt ist, kann das jeweilige Einsatzelement in den Diffusor eingeschoben oder eingeknipst werden und wird mit der Anbringung des Diffusors gleichzeitig fluchtend zu der Längsachse des Tragkörper ausgerichtet, so dass durch das jeweilige Einsatzelement der Strahlengang derart beeinfluss ist, dass seitliche Abstrahlungen der Lichtwellen verhindert sind, durch die eine Blendwirkung entsteht.

Um die Ausgestaltung möglichst ohne störende seitliche Blendeinflüsse zu erreichen, ist ein Reflektor vorgesehen, der an dem Tragkörper und dem Diffusor befestigt ist.

Da an jedem der Einsatzelemente mindestens zwei Stützarme angeformt oder angebracht sind, liegen diese an der Innenwand des Diffusors an und dieser wiederum ist seitlich von dem Halteclip und dem Reflektor gehalten. Folglich entsteht eine modulare Bauweise und das jeweilige Einsatzelement ist durch den Diffusor verklemmt an dem Reflektor fixiert, so dass eine Montage und ein Austausch einfach und zeitsparend durchgeführt werden kann.

Wenn die Leuchtmittel eine längere Zeitspanne in Betrieb sind bzw. wenn sich die Raumtemperatur verändert, können thermische Effekte auftreten, die dazu führen, dass sich die Länge der Einsatzelemente in Abhängigkeit von der vorherrschenden Temperatur verändert. Folglich ist es erforderlich, dass bei einer Vielzahl von in Reihe angeordneten Einsatzelementen ein Längenausgleich stattfindet. Zu diesem Zweck sind an jeweils einer Seite der Einsatzelemente mindestens eine Druckfeder angeformt oder vorgesehen, die im unbelasteten Zustand über die freie Stirnseite der Einsatzelemente überstehen. Zwei benachbarte Einsatzelemente sind demnach im unbelasteten Zustand über eine Anlagefläche der Druckfedern miteinander gekoppelt und sobald eine entsprechende Längenausdehnung der Einsatzelemente auftritt, wird das Paar der aneinander liegenden Druckfedern belastet und aufgrund derer Ausgleichsbewegungen kann die Längenausdehnung der Einsatzelemente kompensiert sein. Die Druckfedern biegen sich demnach nach innen oder außen und gleichen die Längenausdehnung der Einsatzelemente dadurch aus.

Es ist auch möglich, mehrere Reihen von Einsatzelementen parallel zueinander anzuordnen. Dabei liegen die Stützarme der jeweiligen Einsatzelemente aneinander an und der jeweilige Diffusor umschließt die beiden äußeren Reihen von Einsatzelementen und fixiert somit die gesamte Anordnung von Einsatzelementen an dem jeweiligen Tragkörper. Die Breite der Einsatzelemente bzw. die parallel zueinander angeordnete Anzahl von Einsatzelementen gibt demnach die Breite des Tragkörpers und des Diffusors vor.

Mithilfe der erfindungsgemäßen Befestigungs-Vorrichtung kann somit eine Vielzahl von Leuchtmitteln in unterschiedlicher Anordnung an einem entsprechend vorgefertigten Tragkörper zeitsparend befestigt oder demontiert werden und die elektrischen Zuleitungen für die jeweiligen Leuchtmittel verlaufen zwischen dem Einsatzelement und dem Tragkörper und sind folglich von außen nicht sichtbar. Zudem können die Einsatzelemente optische Eigenschaften aufweisen, denn sowohl die Reflexionseigenschaften der jeweiligen Oberflächen der Einsatzelemente kann unterschiedlich ausgestaltet sein und die vorhandene Winkelausrichtung der Seitenwände der Einsatzelemente ist derart ausgestaltet, dass die Lichtstrahlen maximal vorzugsweise in einem gesamten Öffnungswinkel zw. 40° und 70° abgestrahlt sind.

Um weitere Lichtreflexionen zu vermeiden, sind zwischen dem jeweiligen benachbarten Leuchtmittel Blendkörper vorgesehen, die eine rechteckige, elliptische, konkav oder konvex gekrümmte Außenkontur aufweisen, durch die der jeweilige Strahlengang der Lichtstrahlen des Leuchtmittel entsprechend beeinflusst und ausgerichtet ist.

Zudem sind die Einsatzelemente schwimmend an dem Tragkörper gelagert und weisen an ihren jeweiligen Stirnseiten Druckfedern auf, die sowohl im belasteten als auch im unbelasteten Zustand mit ihren jeweiligen Anlageflächen aneinander anliegen und folglich die Längenausdehnung der in Reihe angeordneten Einsatzelemente ohne weiteres ausgleichen, wenn entsprechende Temperaturschwankungen auftreten.

Vorteilhafterweise können bestehende Leuchten, die eine entsprechend ausgestaltete Tragkonstruktion in Form des erfindungsgemäßen Tragkörpers aufweisen, mittels der erfindungsgemäßen Befestigungs-Vorrichtung nachträglich ausgerüstet werden, denn die Befestigungs-Vorrichtung weist einen modulartigen Aufbau auf, dessen einzelne Bauteile ohne weiteres an die vorgegebene Einbausituation bzw. Geometrien von dem Tragkörper angepasst werden können.

In der Zeichnung ist eine Befestigungs-Vorrichtung dargestellt, die nachfolgend näher erläutert ist. Im Einzelnen zeigt:
- Figur 1: eine perspektivische Ansicht eines Raumes, an dessen Decke eine Befestigungs-Vorrichtung für eine Vielzahl von Leuchtmitteln mit einem Uförmig ausgestalteten Tragkörper angebracht ist,
- Figur 2a: ein Schnitt durch die Befestigungs-Vorrichtung, entlang der Schnittlinie II-II gemäß Figur 1, durch den der konstruktive Aufbau der Vorrichtung mit einem Reflektor, einem jeweils abschnittsweise angebrachten Halteclip und mehreren in Reihe angeordnete Einsatzelemente ersichtlich ist,
- Figur 2b: die Befestigungs-Vorrichtung gemäß Figur 2a ohne Reflektor,
- Figur 3a: ein vergrößerter Ausschnitt des Einsatzelementes zur Beeinflussung des Strahlenganges der Leuchtmittel, gemäß Figur 2, in Draufsicht,
- Figur 3b: zwei in Reihe angeordnete Einsatzelemente gemäß Figur 3a ohne Längenausdehnung, deren benachbart angeordneten Druckfedern aneinander liegen und die Druckfedern belastet sind,
- Figur 3c: die Einsatzelemente gemäß Figur 3b, mit einer Längenausdehnung, durch die die jeweiligen Einsatzelemente aneinander liegen, und
- Figur 4: eine schematische Darstellung von mehreren in Reihe und parallel zu einander angeordneten Einsatzelemente, gemäß Figur 3a.

In Figur 1 ist perspektivisch und schematisch ein Raum 10 eines Gebäudes abgebildet, an dessen Decke eine Befestigungs-Vorrichtung 1 angebracht ist. Die Befestigungs-Vorrichtung 1 umfasst eine Vielzahl von Leuchtmitteln 2, durch die der Raum in einem bestimmten Bereich beleuchtet werden soll, ohne dass seitlich austretende Lichtwellen entstehen, um Blendwirkungen zu vermeiden.

Die jeweiligen Leuchtmittel 2, insbesondere LEDs, sind mittels elektrischer Leitungen 5 an einer elektrischen Energiequelle 6 angeschlossen. Um die Leuchtmittel 2 ein- bzw. ausschalten zu können, ist zwischen dem jeweiligen Leuchtmittel 2 und der Energiequelle 6 ein Schalter 7 in den elektrischen Leitungen 5 vorgesehen, der üblicherweise von außen betätigt werden kann. Ein solcher Schalter 7 kann durch eine Funksteuerung oder WLAN-Verbindungen ersetzt sein.

Um die Leuchtmittel 2 an der Decke des Raumes 10 zu fixieren, ist ein Tragkörper 3 vorgesehen, dessen Querschnittskontur U-förmig ausgestaltet ist. Der Tragkörper 3 kann unmittelbar an die Decke des Raumes 10 angebracht werden oder der Tragkörper 3 ist beispielsweise mittels Drähten von der Decke abgehängt.

In Figur 2a ist der konstruktive Aufbau der Befestigungs-Vorrichtung 1 zu entnehmen. Der U-förmige Tragkörper 3 ist mit seinem Boden der Decke des Raumes 10 zugewandt und an dieser befestigt, sodass die dem Boden des Raumes 10 zugewandte Seite des Tragkörpers 3 offen ist, um zu gewährleisten, dass die von den Leuchtmitteln 2 ausgestrahlten Lichtstrahlen in Richtung des Raumes 10 gelangen und daher einen vorgegebenen Strahlengang 20 aufweisen.

Durch den Tragkörper 3 ist ein Reflektor 16 aufzunehmen, dessen Querschnitt im wesentlichen U- oder V-förmig ausgestaltet ist. Durch den Reflektor 16 sollen die Leuchtmittel 2 bzw. Platinen 2' aufgenommen sein. Die Platinen 2' tragen eine Vielzahl der Leuchtmittel 2.

Die beiden Seitenwände 18 des Reflektors 16 sind nach außen geneigt und der Strahlengang 20 der von den Leuchtmitteln 2 ausgestrahlten Lichtwellen verläuft demnach zwischen den Seitenwänden 18 des Reflektors 16. Zudem sind an den Seitenwänden 18 jeweils eine L-förmig ausgestaltete Blattfeder 21 vorgesehen, die zum einen über einen Art Scharnier 22 mit dem Reflektor 16 verbunden ist; und das freie Ende 24 der Blattfeder 21 ist in eine in die Seitenwand 18 eingearbeiteten Bohrung 23 eingeführt und relativ in dieser gelagert. Folglich kann die Blattfeder 21 in Richtung des Reflektors 16 zusammengedrückt werden, um den Außenabstand zu verringern. Zwischen den Scharnieren 22 und der Bohrung 23, die im Bereich der freien Enden 19 der Seitenwände 18 vorgesehen ist, entsteht demnach ein Abstand, so dass die Blattfedern 21 geringfügig in Richtung der Seitenwände 18 beweglich gelagert ist.

Im Inneren des Tragkörpers 3 sind nämlich Stützleisten 30 vorgesehen, die mit der jeweiligen Blattfeder 21 zusammenwirken. Die mittlere Stützleiste 30 zentriert die Blattfeder 21 derart, dass der Reflektor 16 mit seiner Längsachse koaxial zu der Längsachse 4 des Tragkörpers 3 ausgerichtet ist. Die der offenen Seite des Tragkörpers 3 zugeordnete Stützleiste 30 ist dagegen in Richtung des Bodens des Tragkörpers 3 ausgerichtet und die jeweilige Blattfeder 21 liegt auf dem freien Ende dieser Stützleiste 30 auf, sodass durch die Blattfeder 21 der Reflektor 16 an der untersten Stützleiste 30 gehalten ist.

Um den Strahlengang 20 der Leuchtmittel 2 zu optimieren und vorzugsweise einen Öffnungswinkel des Strahlenganges 20 von 63° zu erreichen, ist jeweils ein Einsatzelement 11 im Strahlengang 20 vorgesehen bzw. angeordnet. Die Einsatzelemente 11 weisen zwei nach außen geneigt verlaufende Seitenwände 31 auf, die einen Öffnungswinkel von 40 bis 70° einschließen, zwischen denen der Strahlengang 20 ausgerichtet ist. Die Einsatzelemente 11 dienen demnach dazu, die Blendwirkung der Leuchtmittel 2 möglichst auszuschließen, da die Ausrichtung des Strahlenganges 20 exakt vorgegeben ist und folglich Blendwirkung im seitlichen Bereich des Tragkörpers 3 vermieden sind.

Die Einsatzelemente 11 sind dabei in dem Reflektor 16 eingelegt und werden zum einen durch einen Diffusor 8 und mehrere abschnittsweise angebrachte Halteclipse 25 - wie nachfolgend näher erläutert - zentriert gehalten. Der Halteclips 25 weist zwei gegenüberliegend zueinander ausgerichtete Stützfüße 27 auf, die jeweils in einer in die Seitenwand 18 des Reflektor 16 eingearbeitete Durchgangsöffnung 26 zugeordnet sind und diese durchgreifen. Folglich verlaufen die Stützfüße 27 teilweise im Inneren des Reflektor 16 und wirken auf den Diffusor 8 ein, da diese nach Art einer Hinterschneidung miteinander verbunden sind.

Da der Diffusor 8 einen kappenartigen Querschnitt aufweist, der eine Vorspannung erzeugt und da die jeweiligen Halteclipse 25 eine nach innen gerichtete Kraft auf den Diffusor 8 ausüben, ist der Diffusor 8 durch die abschnittsweise angebrachten Halteclipse 25 mit dem Reflektor 6 gekoppelt. Darüber hinaus hält der Diffusor 8 die Platine 2' und die im Strahlengang 20 angeordneten Einsatzelemente 11, da die Innenkonturen des Diffusors 8 derart ausgestaltet ist, dass sowohl die Platine 2' als auch die Einsatzelemente 11 von dem Diffusor 8 fixiert sind.

Um die Einsatzelemente 11 an dem Reflektor 16 befestigen zu können, sind an den Einsatzelementen 11 jeweils paarweise an einer Längsseite zwei Stützarme 14 mit einer vorgegebenen Verschwenkbewegungsmöglichkeit vorgesehen. Die Stützarme 14 stehen senkrecht von den Seitenwänden 31 der Einsatzelemente 11 ab und sind im wesentlichen L-förmig gebogen, sodass die Stützarme 14 nicht nur verschwenkbar an den Einsatzelementen 11 angebracht bzw. gelagert sind, sondern die freien Enden der Stützarme 14 können auch in Richtung des Einsatzelementes 11 zusammengedrückt sein, wenn eine entsprechend groß bemessene Presskraft durch den Diffusor 8 auf diese einwirkt.

Die jeweiligen Einsatzelemente 11 werden auf den Boden des Reflektors 16 aufgelegt und der Diffusor 8 umgreift oder umschließt das jeweilige Einsatzelement 11 derart, dass der Diffusor 8 zum einen an der Innenwand der Schenkel des Halteclips 25 und zum anderen an den Stützarmen 14 der Einsatzelemente 11 anliegt und folglich eine dauerhafte Wirkverbindung zwischen dem Halteclips 25 und dem Einsatzelementen 11 herstellt, durch die das Einsatzelement 11 schwimmend gelagert ist und durch die die Stützarme 14 des Einsatzelementes 11 fluchtend zu der Längsachse 4 des Tragkörpers 3 ausgerichtet sind.

Die Leisten 30 des Tragkörpers 3 bilden einen Anschlag für die jeweilige Blattfeder 21, sodass das jeweilige Einsatzelement 11 zwischen den Leisten 30 des Tragkörpers 3 eingeknipst sind. Dabei werden die Blattfedern 21 in Richtung des Innenraumes des Tragkörpers 3 zusammengedrückt, wodurch sich deren Abstand verringert. Sobald das jeweilige Einsatzelement 11 in den Tragkörper 3 eingeknipst ist, üben die Blattfedern 21 eine nach außen gerichtete Haltekraft aus, sodass das jeweilige Einsatzelement 11 in dem Tragkörper 3 bzw. mit dem Tragkörper 3 lageorientiert verbunden ist.

Der Diffusor 8 dient demnach zum einen dazu, die von den Leuchtmitteln 2 emittierten Lichtstrahlen 20 möglichst homogen zusammenzufassen und diese in Richtung des Inneren des Raumes 10 in einer vorgegebenen Ausstrahlrichtung zu beeinflussen und zum anderen fixiert der Diffusor 8 die jeweiligen Einsatzelemente 11, sodass diese koaxial zu der Längsachse 4 des Tragkörpers 3 ausgerichtet sind. Die senkrecht von den jeweiligen Einsatzelementen 11 abstehenden Stützarme 14 werden somit von dem Halteclip 25 und dem Diffusor 8 mit einer Haltekraft beaufschlagt.

Aus Figur 2b ist ersichtlich, dass die Befestigungs-Vorrichtung 1 ausschließlich aus dem Tragkörper 3, dem Diffusor 8 und dem Leuchtmittel 2 bzw. der Platine 2' mit Leuchtmittel 2 bestehen kann. Die Verwendung eines Reflektors 16 gemäß Figur 2a ist somit nicht erforderlich.

Der Tragkörper 3 übernimmt daher nicht nur die Arretierung der elektrischen Bauteile 2, 2' und 5 sondern auch die Fixierung der Einsatzelemente 11 und des Diffusors 8. Die Halteclipse 25 sind dabei abschnittsweise mit dem Tragkörper 3 verbunden. In den Tragkörper 3 sind an den entsprechenden Positionen Durchgangsöffnungen eingearbeitet, durch die die Stützfüße 27 des Halteclips 25 hindurchgeführt sind und in Wirkkontakt mit den Außenseiten des Diffusors 8 gelangen. Dabei sind die Stützfüße 27 derart ausgestaltet, dass diese eine Art Hinterschneidung bilden und an dem Diffusor 8 sind damit korrespondierende Stege vorgesehen, die durch die Stützfüße 27 umgriffen sind und folglich durch den Halteclips 25 an dem Tragkörper 3 fixiert sind.

Im Inneren des Diffusors 8 sind die Einsatzelemente 11 und die Leuchtmittel 2 vorgesehen, die durch den Diffusor 8 in vorgeschriebener Art und Weise zentriert gehalten sind.

Des Weiteren kann dem Diffusor 8 eine Folie 9 im Strahlengang 20 der Leuchtmittel 2 nachgeschaltet sein, durch die die Homogenität und die Ausstrahlrichtung der emittierten Lichtwellen weiter beeinflusst ist.

Figur 3a ist das vereinzelte Einsatzelement 11 zu entnehmen, das als U-förmige Schiene ausgestaltete ist. In das Einsatzelement 11 sind eine Vielzahl von Aufnahmeöffnungen 15 eingearbeitet, in die jeweils eines der Leuchtmittel 2 einsetzbar und an diesen arretierbar ist. Oder die auf der Platine 2' vorgesehenen Leuchtmittel 2 sind im Bereich der Aufnahmeöffnung 15 angeordnet.

Zwischen den Aufnahmeöffnung 15 sind jeweils Blendkörper 17 vorgesehen, die aus der von der Aufnahmeöffnung 15 gebildeten Ebene überstehen und somit im Strahlengang 20 der Lichtwellen, die von den Leuchtmitteln 2 ausgestrahlt sind, liegen. Die Außenkontur der Blendkörper 17 ist dabei elliptisch, konkav oder konvex gekrümmt ausgestaltet, und zwar in Abhängigkeit von dem gewünschten Reflexionseffekt, der auf die jeweiligen Lichtstrahlen der Leuchtmittel 2 ausgeübt werden soll. Darüber hinaus kann die Oberflächeneigenschaft der Einsatzelemente 11 derart reflektierend oder gering reflektierend, beispielsweise mittels entsprechender Farbauftragungen, ausgestaltet sein, um die Lichtintensität und/oder die Ausleuchtungscharakteristik der Leuchtmittel 2 zu beeinflussen.

Darüber hinaus sind in die beiden gegenüberliegenden Seitenwände 31 der Einsatzelemente 11 jeweils um einen Winkel von 20 bis 35° nach außen abstehend ausgestaltet, sodass der von den Leuchtmitteln 2 erzeugte Strahlengang 20 in einem maximalen Öffnungswinkel von 70°, vorzugsweise 63°, von den jeweiligen Einsatzelementen 11 abgestrahlt sind, denn die beiden Seitenwände 31 begrenzen die Streuung bzw. Blendwirkung der jeweiligen Leuchtmittel 2.

Darüber hinaus ist Figur 3a zu entnehmen, dass die an den Außenseiten der Seitenwände 31 vorgesehenen Stützarme 14 paarweise auf einer Seite angeordnet sind und bezogen auf die gegenüberliegende Seite versetzt zueinander verlaufen. Die freien Enden der Stützarme 14 sind L-förmig gebogen, sodass eine möglichst punktuelle Anlage an dem Diffusor 8 entsteht, sodass der Diffusor 8 eine Zentrierung bzw. Ausrichtung über die jeweiligen Stützarme 14 des Einsatzelementes 11 vornimmt. Um thermisch bedingte Längenänderungen der Einsatzelemente 11 ausgleichen zu können, ist oder sind an mindestens einem der beiden Enden des jeweiligen Einsatzelementes 11 mindestens eine Druckfeder 12 vorgesehen, deren Länge derart bemessen ist, dass die Druckfedern 12 über die freien Stirnseiten 13 der Einsatzelemente 11 im unbelasteten Zustand überstehen.

Gemäß den Figuren 3b und 3c sind mehrere der Einsatzelemente 11 in Reihe zueinander angeordnet. Im unbelasteten Zustand bzw. wenn keine thermisch bedingten Längenänderungen an den Einsatzelementen 11 vorliegt, entsteht ein Luftspalt Δs zwischen zwei benachbarten Stirnseiten 13 der Einsatzelemente 12 und die Druckfedern 12 liegen mit ihren jeweiligen als Anlageflächen 12' ausgestalteten freien Stirnseiten aneinander an und bilden demnach eine Kraftkopplung. Sobald aufgrund von Temperatureinflüssen eine Längenänderung der Einsatzelemente 11 entsteht und folglich ein belasteter Zustand erreicht ist, verringert sich zunächst der Luftspalt Δs zwischen zwei benachbarten Einsatzelementen 11, solange bis die freien Stirnseiten 13 der Einsatzelemente 11 aneinanderstoßen. Gleichzeitig werden die aneinander anliegenden Druckfedern 12 nach innen, also in Richtung der Einsatzelemente 11 verformt, wodurch zunächst eine der Längenänderung entgegenwirkende Federkraft entsteht, durch die die entsprechend aufgetretene Längenänderung gleichmäßig mit einer entgegengesetzt gerichteten Druckkraft beaufschlagt ist. Folglich kann eine entsprechende Längenänderung von Einsatzelementen 11 durch die Druckfedern 12 ausgeglichen werden, da die Einsatzelemente 11 schwimmend an dem Tragkörper 3 gelagert sind.

In Figur 4 ist eine weitere Anordnung von Einsatzelementen 11 abgebildet, denn diese können nicht nur in Reihe, sondern vielmehr auch parallel zueinander angeordnet sein. Falls eine solche Ausleuchtung oder Ausbildung einer Lampe gewünscht ist, dann sind die Stützarme 14 zwischen den inneren Einsatzelementen 11 miteinander verbunden. Demnach entsteht eine flächige Anordnung von mehreren parallel zueinander verlaufenden Einsatzelementen 11. Die beiden äußeren Einsatzelemente 11 weisen die nach außen abstehenden Stützarme 14 auf. Der Diffusor 8 umschließt die Anordnung von Einsatzelementen und zentriert demnach diese in Bezug auf die Längsachse des Tragkörpers 3. Die Breite des Tragkörpers 3 ist an die Breite der vorhandenen Einsatzelemente 11, die in Reihe und parallel zueinander ausgerichtet sind, angepasst.

Um ein Herausfallen der Einsatzelemente 11 aus dem Tragkörper 3 zu verhindern, können die beiden Einsatzelemente 11, die den Anfang der Reihe von Einsatzelementen 11 bilden, mittels Schrauben, Kleber oder Anschlägen an dem Tragkörper 3 fixiert sein.

## Patentansprüche

1. Befestigungs-Vorrichtung (1) für Leuchtmittel (2), bestehend aus
- einem Tragkörper (3), der an oder in einer Decke, einer Wand oder einem Boden befestigbar ist,
- einer Vielzahl von an dem Tragkörper (3) arretierten Leuchtmitteln (2) in Form von vereinzelten LEDs und/ oder in Form einer flächigen Platine (2') mit einer Vielzahl von Leuchtmitteln (2),
- elektrische Leitungen (5), die mit dem jeweiligen Leuchtmittel (2) und einer elektrischen Energiequelle (6) verbunden sind,
- und aus einem kappenartig ausgestalteten Diffusor (8), durch den die Leuchtmittel (2) bzw. die Platine (2') abgedeckt sind,
- einem in dem jeweiligen Strahlengang (20) der Leuchtmittel (2) vorgesehenen Einsatzelement (11), wobei das jeweilige Einsatzelement (11) durch den Diffusor (8) zentriert gehalten ist,
- und aus einem an dem Tragkörper (3) angebrachten oder eingesetzen Reflektor (16), an dem die Platine (2') und/oder die Leuchtmittel (2) arretiert sind, wobei der Reflektor (16) mit dem Diffusor (8) mechanisch gekoppelt ist,
**dadurch gekennzeichnet,**
**dass** der Reflektor (16) an dem Diffusor (8) mittels eines oder mehrerer Halteclipse (25) befestigt ist, die abschnittsweise an dem Tragkörper (3) vorgesehen und mit diesem verbunden sind.

2. Vorrichtung nach Anspruch 1,
**dadurch gekennzeichnet,**
**dass** der Reflektor (16) im Querschnitt U- oder V-förmig ausgestaltet ist, dass in die beiden gegenüberliegenden Seitenwände (18) des Reflektors (16) Durchgangsöffnungen (26) eingearbeitet sind, und dass der Halteclip (25) zwei zueinander gegenüberliegend angeordnete Stützfüsse (27) aufweist, der jeweils eine der Durchgangsöffnungen (26) durchgreift und dadurch die Platine (2') und/ oder die Leuchtmittel (2) an dem Reflektor (16) fixiertsind.

3. Vorrichtung nach Anspruch 1,
**dadurchgekennzeichnet** dass mehrere Einsatzelemente (11) in Reihe in dem Tragkörper (3) oder dem Reflektor (16) angeordnet sind, dass jedes Einsatzelement (11) mindestens zwei Druckfedern (12) aufweist, die im unbelasteten Zustand über die jeweilige Stirnseite (13) des Einsatzelements (11) überstehen dass an jeder Druckfeder (12) eine Anlagefläche (12') vorgesehen ist, die im unbelasteten Zustand der Druckfedern (12) an die jeweils benachbart angeordnete Anlagefläche (12') einer der Druckfedern (12) anliegen.

4. Vorrichtung nach Anspruch 3,
**dadurchgekennzeichnet,**
dass bei einer Längenausdehnung des Einsatzelements (11) ein Bewegungsausgleich durch die Auswölbung der Druckfedern (12) erreicht ist.

5. Vorrichtung nach einem der vorgenannten Ansprüche,
**dadurch gekennzeichnet,**
**dass** an jedem Einsatzelement (11) mindestens zwei Stützarme (14) angeformt oder angebracht sind, die von diesen abstehen, und dass jeder Stützarm (14) im montierten Zustand des Einsatzelements (11) an der Innenwand des Diffusors (8) anliegt und von diesem lageorientiert gehalten ist.

6. Vorrichtung nach einem der vorgenannten Ansprüche,
**dadurch gekennzeichnet,**
**dass** in das jeweilige Einsatzelement (11) eine Vielzahl von Aufnahmeöffnungen (15) eingearbeitet sind, in die jeweils eines der Leuchtmittel (2) einbaubar ist, oder dass die jeweilige Aufnahmeöffnung (15) im Strahlengang (20) der Leuchtmittel (2) angeordnet bzw. ausgerichtet ist, und dass die elektrischen Leitungen (5) im Bereich der Aufnahmeöffnungen (15) mit dem jeweiligen Leuchtmittel (2) elektrisch verbunden sind.

7. Vorrichtung nach einem der vorgenannten Ansprüche,
**dadurch gekennzeichnet,**
**dass** das jeweilige Einsatzelement (11) als U-förmige Schiene ausgestaltet ist und dass die beiden Seitenwände (31) der Schiene (11) einen Öffnungswinkel von 20° bis 35° aufweisen, derart, dass ein Öffnungswinkel von 40° bis 70°, vorzugsweise von 63°, für den Strahlengang (20) entsteht.

8. Vorrichtung nach Anspruch 6,
**dadurch gekennzeichnet,**
**dass** zwischen zwei benachbarten Aufnahmeöffnungen (15) ein Blendkörper (17) vorgesehen ist und dass die Außenkontur des Blendkörpers (17) rechteckförmig, elliptisch, konkav oder konvex gekrümmt ausgestaltet ist.

9. Vorrichtung nach einem der vorgenannten Ansprüche,
**dadurch gekennzeichnet,**
**dass** eine Vielzahl von Einsatzelementen (11) in Reihe und/oder parallel zueinander in dem Reflektor (16) angeordnet sind und von dem jeweiligen Diffusor (8) an diesem gehalten und abgedeckt sind und dass die parallel zueinander verlaufenden Einsatzelemente (11) mit den jeweiligen Stützarmen (14) aneinander liegen.

10. Vorrichtung nach einem der vorgenannten Ansprüche,
**dadurch gekennzeichnet,**
**dass** der Tragkörper (3) einen U-förmigen Querschnitt aufweist, dass an den beiden gegenüberliegenden Innenwänden des Tragkörpers (3) jeweils mindestens eine Leiste (30) vorgesehen ist, und dass jede Leiste (30) den Reflektor (16) über eine Blattfeder (21) zentriert und arretiert.

11. Vorrichtung nach Anspruch 10,
**dadurch gekennzeichnet,**
**dass** in die freien Enden (19) des Reflektors (16) eine Bohrung (23) eingearbeitet ist, dass an dem Reflektor (16) ein Scharnier (22) vorgesehen ist, dass die Blattfeder (21) einen L-förmigen Querschnitt aufweist und dass das freie Ende (24) der Blattfeder (21) in die Bohrung (23) eingeführt und in dieser beweglich geführt ist.

12. Vorrichtung nach einem der vorgenannten Ansprüche ,
**dadurch gekennzeichnet,**
**dass** die Oberfläche der jeweiligen Einsatzelemente (11) unterschiedliche Reflexionseigenschaften aufweist, durch die die Homogenität bzw. die Helligkeit der Lichtwellen der Leuchtmittel (2) beeinflusst ist.

13. Vorrichtung nach einem der vorgenannten Ansprüche 3, 4 oder 9,
**dadurchgekennzeichnet,**
dass die in Reihe angeordneten Einsatzelemente (11) jeweils einzeln oder durch das erste und letzte der die Reihe bildenden Einsatzelemente (11) an dem Reflektor (16) oder dem Tragkörper (3) arretiert sind.

14. Vorrichtung nach einem der vorgenannten Ansprüche,
**dadurch gekennzeichnet,**
**dass** die Position des jeweiligen Einsatzelementes (11), beispielsweise mittels Zentrierhilfen, vorgegeben ist.

## Claims

1. A fastening device (1) for luminaires (2) consisting of
- a support body (3), which can be attached to or in a ceiling, a wall or a floor,
- a plurality of luminaires fixedly mounted to the support body (3) in the form of individual LEDs and/or in the form of a planar board (2') having a plurality of luminaires (2),
- electrical wires (5) connected to the respective luminaire (2) and an electrical energy source (6),
- and consisting of a cap-like diffusor (8) covering the luminaires (2) and/or the board (2'),
- an insert element (11) provided in the respective light path (20) of the luminaires (2), wherein the respective insert element (11) is held in a centred manner by the diffusor (8),
- and of a reflector (16) provided to or inserted into the support body (3), to which the board (2') and/or the luminaires (2) are fixedly mounted, wherein the reflector (16) is mechanically coupled with the diffusor (8),
**characterised in that** the reflector (16) is fixedly mounted to the diffusor (8) by means of one or more retaining clips (25), which are provided to the support body (3) and connected therewith in a sectionwise manner.

2. The device according to claim 1,
**characterised in that**
the reflector (16) has a U-shaped or a V-shaped cross section, that into both of the opposite sidewalls (18) of the reflector (16) through holes (26) have been incorporated, and that the retaining clip (25) has two supporting feet (27) opposite to one another, which respectively pass one of the through holes (26) to thus attach the board (2') and/or the luminaires (2) to the reflector (16).

3. The device according to claim 1,
**characterised in that**
a plurality of insert elements (11) are arranged in series in the support body (3) or in the reflector (16),
that each insert element (11) has at least two compression springs (12), which, in an uncompressed state, project from the respective front side (13) of the insert element (11), that at each of the compression springs (12) an abutment surface (12') is proved, which, in an uncompressed state of the compression springs (12), rests on the respective adjacent abutment surface (12') of one of the compression springs (12).

4. The device according to claim 3,
**characterised in that**
in the case of a longitudinal extension of the insert element (11), a movement compensation is achieved through the bulging of the compression springs (12).

5. The device according to any of the preceding claims,
**characterised in that**
at least two supporting arms (14) are fitted or provided to each insert element (11), which protrude therefrom, and that, in the mounted state of the insert element (11), each of these supporting arms (14) rests on the inner wall of the diffusor (8) to be held in a position-oriented manner thereby.

6. The device according to any of the preceding claims,
**characterised in that**
into the respective insert element (11) a plurality of receiving openings (15) are incorporated, into which a respective one of the luminaires (2) can be built in, or **in that** the respective receiving opening (15) is arranged or aligned in the light path (20) of the luminaires (2), and **in that** the electrical wires (5) are electrically coupled with the respective luminaire (2) in the region of the receiving opening (15).

7. The device according to any of the preceding claims,
**characterised in that**
the respective insert element (11) is designed as a U-shaped rail and that the two side walls (31) of the rail (11) have an opening angle of 20° to 35°, such that an opening angle of 40° to 70°, preferably of 63° for the light path (20) is formed.

8. The device according to claim 6,
**characterised in that**
between two adjacent receiving openings (15) a glare body (17) is provided and that the outer contour of such glare body (17) is designed to have a square-wave, an elliptic, concave or convex shape.

9. The device according to any of the preceding claims,
**characterised in that**
a plurality of insert elements (11) are arranged in series and/or in parallel to one another in the reflector (16) and are held thereat and covered by the respective diffuser (8) and that the insert elements (11) running in parallel to one another bear against one another with the respective supporting arms (14).

10. The device according to any of the preceding claims,
**characterised in that**
the support body (3) has a U-shaped cross section, that at the two opposite inner walls of the support body (3) at least one strip (30) is provided, and that each strip (30) centres and fixes the reflector (16) via a leaf spring (21).

11. The device according to any claim 10,
**characterised in that**
into the free ends (19) of the reflector (16) a bore (23) is incorporated, that at the reflector (16) a hinge (22) is provided, that the leaf spring (21) has an L-shaped cross section and that the free end (24) of the leaf spring (21) is inserted into the bore (23) and movably guided therein.

12. The device according to any of the preceding claims,
**characterised in that**
the surface of the respective insert element (11) has various reflection characteristics that influence the homogeneity or the brightness of the light waves of the luminaires (2).

13. The device according to any of the preceding claims 3, 4 or 9,
**characterised in that**
the insert elements (11) arranged in series are fixed to the reflector (16) or the support body (3) individually or by means of the first and the last one of the insert elements (11) forming the series.

14. The device according to any of the preceding claims,
**characterised in that**
the position of the respective insert element (11) is predetermined for example by means of centering aids.

## Revendications

1. Dispositif de fixation (1) pour moyens d'éclairage (2), comprenant :
- un corps de support (3) qui est monté sur ou dans un plafond, une paroi ou un fond,
- une multitude de moyens d'éclairage (2) positionnés sur le corps de support (3), sous la forme de DEL individuelles et/ou sous la forme d'une platine plate (2') avec une multitude de moyens d'éclairage (2),
- des lignes électriques (5) raccordées au moyen d'éclairage respectif (2) et à une source d'énergie électrique (6),
- un diffuseur (8) sous la forme d'un capot recouvrant les moyens d'éclairage (2) ou la platine (2'),
- un élément à insertion (11) prévu dans le rayon respectif (20) des moyens d'éclairage (2), l'élément à insertion respectif (11) étant retenu centré par le diffuseur (8)
- et un réflecteur (16) monté sur ou inséré dans le corps de support (3), sur lequel sont positionnés la platine (2") et/ou les moyens d'éclairage (2), le réflecteur (16) étant accouplé mécaniquement au diffuseur (8),
**caractérisé en ce que**
le réflecteur (16) est fixé sur le diffuseur (8) par un ou par plusieurs clips de retenue (25) prévus ou raccordés, à une certaine distance entre eux, au corps de support (3).

2. Dispositif d'après la revendication 1,
**caractérisé en ce que**
le réflecteur (16) possède une section transversale en U ou en V, que dans les deux parois latérales opposées (18) du réflecteur (16), il est prévu des ouvertures de passage (26) et que le clip de retenue (25) possède deux pieds d'appui (27) opposés l'un à l'autre, qui passent par respectivement une des ouvertures de passage (26) afin de fixer la platine (2') et/ou les moyens d'éclairage (2) sur le réflecteur (16).

3. Dispositif d'après la revendication 1,
**caractérisé en ce que**
plusieurs éléments à insertion (11) sont disposés en série dans le corps de support (3) ou dans le réflecteur (16), que chaque élément à insertion (11) possède au moins deux ressorts de pression (12) qui, en état détendu, saillent au-delà de la face frontale respective (13) de l'élément à insertion (11) et que sur chaque ressort de pression (12), il est prévu une face de butée (12') qui porte sur la face de butée respective voisine (12') d'un des ressorts de pression (12) quand les ressorts de pression (12) sont détendus.

4. Dispositif d'après la revendication 3,
**caractérisé en ce que**
lors de l'extension longitudinale de l'élément à insertion (11), il est réalisé une compensation du mouvement grâce au bombement des ressorts de pression (12).

5. Dispositif d'après une des revendications précédentes,
**caractérisé en ce que**
sur chaque l'élément à insertion (11), il est formé ou monté au moins deux bras d'appui (14) qui saillent de celui-ci et que, suite au montage de l'élément à insertion (11), chaque bras d'appui (14) porte sur la paroi intérieure du diffuseur (8) et est retenu en position définie par celui-ci.

6. Dispositif d'après une des revendications précédentes,
**caractérisé en ce que**
dans l'élément à insertion respectif (11), il est pratiqué une multitude d'ouvertures de réception (15) qui se prêtent respectivement au montage d'un des moyens d'éclairage (2), ou que l'ouverture de réception respective (15) est disposé ou aligné dans le rayon (20) des moyens d'éclairage (2), et que, au niveau des ouvertures de réception (15), les lignes électriques (5) sont raccordés électriquement au moyen d'éclairage (2) respectif

7. Dispositif d'après une des revendications précédentes,
**caractérisé en ce que**
l'élément à insertion respectif (11) est conçu sous la forme d'une glissière en U et que les deux parois latérales (31) de la glissière (11) forment un angle d'ouverture d'entre 20° et 35° de sorte qu'il en résulte un angle d'ouverture d'entre 40° et 70°, de préférence de 63°, pour le rayon (20).

8. Dispositif d'après la revendication 6,
**caractérisé en ce que**,
entre deux ouvertures de réception voisines (15), il est prévu un corps de blindage (17), et que le contour extérieur du corps de blindage (17) a une forme rectangulaire, elliptique, concave ou convexe.

9. Dispositif d'après une des revendications précédentes,
**caractérisé en ce que**
une multitude d'éléments à insertion (11) sont disposés en série et/ou parallèlement dans le réflecteur (16) et retenus ou recouverts sur celui-ci par le diffuseur respectif (8) et que les éléments à insertion parallèles (11) s'adossent avec les bras d'appui respectifs (14).

10. Dispositif d'après une des revendications précédentes,
**caractérisé en ce que**
le corps de support (3) possède une section transversale sous la forme d'un U, que sur les deux parois intérieures opposées du corps de support (3), il est prévu respectivement au moins une réglette (30) et que chaque réglette (30) assure le centrage et le positionnement du réflecteur (16) par l'intermédiaire d'un ressort à lames (21).

11. Dispositif d'après la revendication 10,
**caractérisé en ce que**
dans les extrémités libres (19) du réflecteur (16), il est pratiqué un alésage (23), que sur le réflecteur (16), il est prévu une charnière (22), que le ressort à lames (21) possède une section transversale sous la forme d'un L et que l'extrémité libre (24) du ressort à lames (21) est introduite dans l'alésage (23) et guidée dans celui-ci de manière à pouvoir mouvoir librement.

12. Dispositif d'après une des revendications précédentes,
**caractérisé en ce que**
la surface des éléments à insertion respectifs (11) possède des propriétés de réflexion différentes assurant l'homogénéité ou la clarté des ondes lumineuses des moyens d'éclairage (2).

13. Dispositif d'après une des revendications précédentes 3, 4 ou 9, **caractérisé en ce que**
les éléments à insertion respectifs (11) disposés en série sont retenus sur le réflecteur (16) ou sur le corps de support (3) soit individuellement, soit par le premier et par le dernier des éléments à insertion respectifs (11) formant la série.

14. Dispositif d'après une des revendications précédentes,
**caractérisé en ce que**
la position de l'élément à insertion respectif (11) est définie par exemple par des aides au centrage.
